# EUROPÄISCHE PATENTSCHRIFT

(11) **EP 2 791 443 B1**
(45) Veröffentlichungstag und Bekanntmachung des Hinweises auf die Patenterteilung: **29.03.2017**
(21) Anmeldenummer: 12794231.6
(22) Anmeldetag: 20.11.2012
(51) Int. Cl.: E05B 65/46, A47B 88/40

(54) **MÖBEL MIT EINER AUSZUGSICHERUNG FÜR SCHUBLADEN**
FURNITURE WITH A PULL-OUT STOP FOR DRAWERS
MEUBLE AVEC UN DISPOSITIF DE BLOCAGE DE SORTIE POUR TIROIRS

(30) Priorität: 13.12.2011 DE 102011088339
(43) Veröffentlichungstag der Anmeldung: 22.10.2014
(73) Patentinhaber: Garant Productions GmbH, 72766 Reutlingen (DE)
(72) Erfinder: KNECHT, Achim, 72766 Reutlingen (DE); KLAUBERT, Jürgen, 72555 Metzingen (DE); GLÜCK, Dirk, 72766 Reutlingen (DE)
(74) Vertreter: DREISS Patentanwälte PartG mbB
(86) Internationale Anmeldenummer: PCT/EP2012/073046
(87) Internationale Veröffentlichungsnummer: WO 2013/087369

(56) Entgegenhaltungen:
- EP-A1- 2 053 187
- WO-A1-94/06989
- DE-U1- 29 711 530
- US-A- 4 298 236
- US-B1- 6 238 024

## Beschreibung

Die Erfindung betrifft eine manipulationssichere Auszugsicherung, mit deren Hilfe verhindert werden kann, dass durch gleichzeitiges Ausziehen mehrerer Schubladen aus dem Korpus eines Möbels die Standsicherheit des Möbels gefährdet wird und es infolgedessen umkippt.

Im Zusammenhang mit der Erfindung werden als Möbel alle Arten von Wohnmöbeln, aber auch Betriebseinrichtungen, wie beispielsweise Werkzeugschränke, Werkstattwägen, Aktenschränke, sogenannte Apothekerschränke, und anderes mehr, wie zum Beispiel die Inneneinrichtung von Fahrzeugen (z. B. Autos, Schienenfahrzeuge, Schiffe und Flugzeuge) verstanden. Gemeinsames Merkmal aller dieser Möbel ist, dass sie einen Korpus und mindestens zwei ausziehbare Möbelelemente aufweisen. Der Korpus dient zur Aufnahme des ausziehbaren Möbelelements. Typische Beispiel ausziehbarer Möbelelemente sind Schubladen, aber auch die Einsätze in sogenannten "Apothekerschränken".

Allen diesen ausziehbaren Möbelelementen ist gemeinsam, dass sie in ausgezogenem Zustand über die Standfläche des Korpus hinausragen und somit ein Kippmoment auf den Korpus ausüben und dessen Standsicherheit beeinträchtigen. Wenn mehrere dieser ausziehbaren Möbelelemente gleichzeitig ausgezogen sind, kann das gesamte Möbel umfallen. Aus diesem Grund verlangen die einschlägigen Vorschriften, beispielsweise der Berufsgenossenschaft oder zur Erlangung des Siegels "Geprüfte Sicherheit" (GS), dass die ausziehbaren Möbelelemente mit einer Auszugssicherung versehen sind.

Aus DE 10 2005 054 006 B4 der Anmelderin ist eine solche Auszugssicherung für Schubladen von Möbeln bekannt. Dabei sind an dem Korpus eine oder mehrere Linearführungen für Sperrglieder angeordnet. An jedem ausziehbaren Möbelelement ist ein Riegel befestigt, der beim Ausziehen des Möbelelements die unterhalb des Möbelelements des Riegels befindlichen Sperrglieder arretiert und die oberhalb des Riegels befindlichen Sperrglieder in der Linearführung nach oben verschiebt. Dadurch ist gewährleistet, dass immer nur ein Möbelelement ausgezogen sein kann.

Aus der US 4, 298,236 ist eine Auszugsicherung bekannt, bei der an jeder Schublade ein Zapfen als Betätigungselement ausgebildet ist, das beim Öffnen der Schublade einen Kurbelzapfen der Auszugssicherung betätigt. Dieses System erfordert eine relativ große Zahl von Bauteilen und einen hohen Montageaufwand. Außerdem ist es fehleranfällig.

US 6, 238, 024 und WO 94/06989 offenbaren ebenfalls das kennzeichnende Teil des Anspruchs 1.

Der Erfindung liegt die Aufgabe zu Grunde eine alternative Auszugsicherung bereitzustellen, die insbesondere noch größere Freiheiten hinsichtlich der späteren Nachrüstung oder Umbau des Möbels mit ausziehbaren Möbelelementen bietet. Außerdem soll die Kombination ausziehbarer Möbelelementen und mit nicht ausziehbaren (Möbel-)Elementen in einem Korpus möglich sein. Nicht ausziehbare Möbelelemente können zum Beispiel Fachböden, Schleifscheibenträger oder andere Innenausstattungen sein.

Diese Aufgabe wird erfindungsgemäß bei einem Möbel mit einer Auszugsicherung für ein aus einem Korpus des Möbels ausziehbares Möbelelement mit den Merkmalen des Anspruchs 1 gelöst.

Die erfindungsgemäße Lösung sieht vor, dass für jedes ausziehbare Möbelelement ein drehbar gelagerter Zapfen an dem Korpus des Möbels befestigt wird, dessen Nocken die Bewegung der Sperrglieder in der Linearführung nicht verhindern, wenn das dem Zapfen zugeordnete Möbelelement vollständig in den Korpus hinein geschoben ist. Wenn jedoch das dem Zapfen zugeordnete Möbelelement aus dem Korpus mindestens teilweise herausgezogen wird, so dass es nicht mehr die oben beschriebene Endposition einnimmt, dann verdreht sich der Zapfen und mit ihm die Nocken, so dass ein Nocken das dem Zapfen zugeordnete Sperrglied nach oben anhebt. Dadurch werden auch die oberhalb des betreffenden Sperrglieds in der Linearführung befindlichen Sperrglieder ebenfalls angehoben. Das Möbelelement ist mittels einer Teleskopführung oder einer Rollenführung an dem Korpus ausziehbar befestigt. Dadurch ist die erfindungsgemäße Auszugsicherung mit diesen gewissermaßen als Industriestandard etablierten Führungen kompatibel.

Die unterhalb des Möbelelements beziehungsweise des betreffenden Zapfens an der Linearführung befindlichen Sperrglieder werden von dem zweiten Nocken des Zapfens arretiert. Dadurch ist sichergestellt, dass sowohl die oberhalb des ausgezogenen Möbelelements befindlichen Möbelelemente als auch die unterhalb des ausgezogenen Möbelelements befindlichen Möbelelemente nicht mehr ausgezogen werden können.

Die Wirkpi-inzipien der Arretierung der oberhalb des ausgezogenen Möbelelements und des unterhalb des ausgezogenen Möbelelements arretierten beziehungsweise gegen Ausziehen gesicherten Möbelelemente sind dabei unterschiedlich. Ein wesentlicher Unterschied gegenüber dem aus dem Stand der Technik bekannten System ist, dass der Zapfen von dem Möbelelement mindestens mittelbar betätigt wird und sich diese Betätigung in einer anderen Ebene befindet als die Linearführung mit ihren Sperrgliedern und den in die Ausnehmungen der Sperrgliedern eingreifenden Nocken.

Unter "Betätigung des Zapfens" wird eine wie auch immer geartete Drehbewegung des Zapfens um beispielsweise etwa 90° verstanden. Der Zapfen weist an seinem den Nocken entgegengesetzten Ende einen Kurbelzapfen auf. Dieser Kurbelzapfen wirkt in vorteilhafter Weise mit einem Betätigungselement des Möbelelements zusammen. Selbstverständlich können anstelle des Kurbelzapfens auch andere Konstruktionselemente an dem den Nocken entgegengesetzten Ende des Zapfens eingesetzt werden. Diese räumliche Trennung zwischen der Betätigung des Zapfens auf der dem Möbelelement zugewandten Ende des Zapfens und der Auszugsicherung durch Arretieren beziehungsweise Verschieben der Sperrglieder mit Hilfe zweier Nocken an dem anderen Ende des Zapfens, ermöglicht es auf einfachste Weise nachträglich andere Möbelelemente in den Korpus einzusetzen und quasi mit dem Einsetzen gleich die Auszugsicherung zu aktiveren. Eine Fehlmontage ist nahezu unmöglich. Einstellarbeiten sind ebenfalls nicht erforderlich.

Es ist durch diese Trennung der Ebenen auch ohne weiteres möglich, feste Einbauten in den Korpus einzusetzen, wobei unterhalb dieses festen Einbaus und/oder oberhalb dieses festen Einbaus mehrere ausziehbare Möbelelemente vorhanden sein können. Die erfindungsgemäße Auszugsicherung funktioniert auch dann, weil die Linearführung in der die Sperrglieder angeordnet sind außerhalb des von dem festen Einbau eingenommenen Bauraums angeordnet ist. Die Linearführung überbrückt den von dem festen Einbau in Anspruch genommenen Bauraum, so dass der feste Einbau keinen Einfluss auf die Funktion der erfindungsgemäßen Auszugsicherung hat.

Diese Eigenschaft der erfindungsgemäßen Auszugsicherung ermöglicht es, die Korpusse standardmäßig mit den Linearführungen zu versehen, so dass auch beim Kunden auch nach Jahren, wenn der Käufer des Korpus andere Einbauten oder andere ausziehbare Möbelelemente wünscht, diese ohne weiteres eingebaut werden können. Nacharbeiten oder Änderungen an der Linearführung beziehungsweise in den Sperrgliedern sind nicht erforderlich. Dies ermöglicht eine enorme Flexibilität beim Nutzer des erfindungsgemäßen Möbels. Gleichzeitig kann die Variantenvielfalt auf der Seite des Herstellers sehr stark reduziert werden.

Im Zusammenhang mit der Erfindung ist vorgesehen, dass der Zapfen die erste Position einnimmt, wenn sich das Möbelelement in einer Endlage befindet, das heißt, wenn die Schublade geschlossen ist, und dass der Zapfen die zweite Position einnimmt, wenn sich das Möbelelement außerhalb dieser Endlage befindet, das heißt mindestens teilweise ausgezogen ist.

Wenn jedoch ein Kurbelzapfen vorgesehen ist, dann ist es oftmals vorteilhaft, wenn das Betätigungselement an dem Möbelelement eine Kulisse aufweist, die den Kurbelzapfen in die erste Position bringt, wenn das Möbelelement in die Endlage, das heißt in die geschlossene Position, geschoben wird. Sobald das Möbelelement teilweise aus dem Korpus herausgezogen wird, dreht die Kulisse des Möbelelements den Kurbelzapfen und mit ihm die an dem Zapfen befestigten Nocken der Auszugsicherung. Infolgedessen findet die Arretierung beziehungsweise das Verschieben der benachbarten Sperrglieder in der zuvor beschriebenen Weise statt.

Eine kostengünstige und sehr stabile Ausführungsvariante der Erfindung sieht vor, dass die Linearführung als C-Profil ausgebildet ist.

Vorteilhafterweise können die Sperrglieder als Nutensteine ausgebildet sein, die in dem C-Profil in dessen Längsrichtung verschiebbar sind. Durch die Ausbildung als mehr oder weniger prismatische Nutensteine ist eine sehr gute Führung der Nutensteine in der Linearführung gewährleistet. Ein Verkanten oder Verkippen der Sperrglieder ist ausgeschlossen.

Um zu verhindern, dass die Sperrglieder aus der Linearführung herausfallen können, ist bevorzugt an beiden Enden der Linearführung ein Endanschlag für die Sperrglieder vorgesehen. Der Abstand zwischen den Endanschlägen und den Sperrgliedern korrespondiert mit einem Hub der Nocken, so dass die Verschiebung der Sperrglieder durch den Nocken eines der Zapfen durch die Endanschläge nicht behindert wird.

Damit die erfindungsgemäße Auszugsicherung mit einem Rastermaß innerhalb dessen in verschiedene Einsätze in den Korpus eingesetzt werden können, korrespondiert, ist vorteilhafterweise vorgesehen, dass eine charakteristische Abmessung der Sperrglieder, mit einem Rastermaß korrespondiert. Wenn beispielsweise das Rastermaß 25 mm beträgt, dann ist es bevorzugt so, dass jedes Sperrglied in der Linearführung einen in axialer Richtung der Linearführung einen Platzbedarf von 25 mm hat.

Außerdem kann die Betätigung des Zapfens auf einfachste Weise von der Teleskopführung oder der Rollenführung übernommen werden, wenn diese ein Betätigungselement für den Zapfen umfassen. Dieses Betätigungselement kann zum Beispiel Teil eines Selbsteinzugs oder einer Endlagendämpfung der Teleskopführung beziehungsweise der Rollenführung sein.

Bei solchen Selbsteinzügen beziehungsweise Endlagendämpfungen ist nämlich bereits eine Kulisse an einem mit dem ausziehbaren Möbelelement verbundenen Teil der Teleskopführung vorgesehen und an einem mit dem Korpus verbundenen Teil der Teleskopführung ist ein drehbarer Zapfen mit einem Kurbelzapfen vorhanden. Dies bedeutet nichts anders, als dass bei einer vorteilhaften Ausgestaltung der beanspruchten Erfindung ein bei der Teleskopführung oder Rollenführung ohnehin vorhandener Zapfen zusätzlich zur Auszugsicherung genutzt. Es ist also möglich, die heute am Markt befindlichen Selbsteinzüge beziehungsweise Endlagendämpfungen ohne größere konstruktive Änderungen zur Betätigung der erfindungsgemäßen Nocken einzusetzen.

Die Änderungen, die an bereits in Serie gefertigten Teleskopführungen oder Rollenführungen vorzugnehmen sind, sind marginal. Sie bestehen im Wesentlichen in der Verlängerung des Zapfens auf der dem Kurbelzapfen entgegengesetzten Ende und dem Anspritzen von zwei Nocken an dem verlängerten Ende des Zapfens.

Weitere Vorteile und vorteilhafte Ausgestaltungen der Erfindung sind der nachfolgenden Zeichnung, deren Beschreibungen und den Patentansprüchen entnehmbar.

### Zeichnung

Es zeigen:
Figur 1 eine Draufsicht auf ein Möbel mit einer erfindungsgemäßen Auszugsicherung mit geschlossener Schublade,
Figur 2 die Draufsicht auf das Möbel gemäß Figur 1 mit teilweise geöffneter Schublade,
Figur 3 ein das Detail x aus der Figur 1,
Figur 4 verschiedene Ansichten eines Ausführungsbeispiels eines erfindungsgemäßen Sperrgliedes,
Figur 5 eine Darstellung eines erfindungsgemäßen Nockenstücks mit zwei Nocken,
Figur 6 in einer Linearführung angeordnete Sperrglieder und die zugehörigen Nocken bei geschlossenen Schubladen,
Figur 7 die Situation gemäß Figur 6 einer ausgezogenen Schublade,
Figur 8 ein drehbar gelagerter Zapfen mit Nocken und Kurbelzapfen in zwei verschiedenen Positionen, und
Figur 9 die Situation Zapfen gemäß Figur 8 mit zugehörigem Betätigungselement.

### Beschreibung der Ausführungsbeispiele

In Figur 1 ist eine Draufsicht auf ein Möbel 1 dargestellt. In dieser Ansicht ist eine Schublade 3 erkennbar, die einen über die gesamte Breite des Möbels verlaufenden Handgriff 5 aufweist. Der Handgriff 5 ist mit der Schublade 3 verbunden. Wenn man an dem Handgriff 5 in Richtung des Pfeils 7 zieht, wird die Schublade 3 geöffnet. Die Schublade 3 ist mit Hilfe einer Teleskopführung 9, 11 an dem Korpus 12 des Möbels ausziehbar befestigt. Zu beiden Seiten der Schublade 3 ist jeweils eine Teleskopführung 9, 11 angebracht.

Bei solchen Teleskopführungen ist ein Bauteil 9 mit dem ausziehbaren Möbelelement, hier der Schublade 3, fest verbunden, während ein zweites Bauteil 11 mit dem Korpus 12 des Möbels 1 fest verbunden ist. Das zweite Bauteil 11 wird eingelegt aber nicht fest verbunden. Dies wird aus der Figur 2 noch deutlicher bei der die Schublade 3 teilweise aus dem Korpus 12 des Möbels 1 herausgezogen dargestellt ist.

In dem Korpus 12 des Möbels 1 sind Linearführungen 13 angeordnet. Diese Längsachse dieser Linearführungen 13 verläuft orthogonal zur Auszugsrichtung der Schublade 3.

Mit dem Bezugszeichen 15 ist eine erste Ebene dargestellt, die orthogonal zur Zeichnungsebene verläuft. Die Linearführung 13 ist innerhalb dieser ersten Ebene 15 angeordnet, während die Teleskopführung 9, 11 in einer zweiten Ebene 17 angeordnet ist. Ei Ebenen 15 und 17 verlaufen parallel zueinander.

Diese räumliche Trennung der Teleskopführung 9, 11 und der Linearführung 13 in zwei Ebenen 15, 17 hat den Vorteil, dass die in den Korpus 12 eingebauten Linearführungen 13 können und es unbeachtlich ist, ob in den Korpus beispielsweise die dargestellte Schublade 3 oder feste Einbauten in den Korpus 12 eingesetzt werden. Auch die Art der Führung der Schublade, sei es eine Teleskopführung oder eine Rollenführung oder eine einfache Führung mittels eines Gleitlagers ist unerheblich. Platz für die erfindungsgemäße Linearführung 13 ist immer vorhanden.

In der Figur 3 wird das Detail x aus der Figur 1 nochmal vergrößert dargestellt. In dieser vergrößerten Darstellung ist ebenfalls deutlich zu erkennen, dass die Ebenen 15 und 17 parallel und zueinander beabstandet sind.

In der als C-Profil 15 ausgebildeten Linearführung 13 sind Nutensteine 19 verschiebbar angeordnet. In diesen Nutensteinen 19, von denen einer im Detail x geschnitten dargestellt ist, ist eine Ausnehmung 21 vorhanden in der sich zwei Nocken 23 befinden. Die Nocken 23 sind auf einem Zapfen 25 fixiert, der wiederum drehbar gelagert an einem Teil 11 der Teleskopführung ist. Das Teil 11 ist fest mit dem Korpus 12 verbunden.

An dem den Nocken 23 entgegengesetzten Ende des Zapfens 25 ist ein Kurbelzapfen 27 angedeutet. Die Kinematik der erfindungsgemäßen Auszugsicherung wird nachfolgend anhand der Figuren 4 bis 9 noch im Detail erläutert.

Die Figur 4 zeigt ein erfindungsgemäßes Sperrglied 19 in drei verschiedenen Ansichten. Die Ausnehmung 21 ist in der Ansicht von vorne gut zu erkennen. Sie wird nach oben von einem Kreisbogensegment begrenzt und ist nach unten offen. Wie bereits erwähnt, sind in der Linearführung 13 beziehungsweise dem C-Profil 15 eine Vielzahl solcher Sperrglieder 19 übereinander gestapelt angeordnet. Damit diese Sperrglieder 19 optimal geführt sind und nicht verkanten beziehungsweise verkippen können, sind an dem in Figur 4 oberen Ende des Sperrglieds 19 zwei Vorsprünge 29 ausgebildet und am unteren Ende des Sperrglieds 19 sind entsprechende Ausnehmungen 31 ausgebildet.

In Figur 6 ist dargestellt, wie drei solcher Sperrglieder 19 übereinander gestapelt beziehungsweise ineinander gestapelt in einem C-Profil 15 angeordnet sind. Daraus wird die Funktion der Vorsprünge 29 beziehungsweise Ausnehmungen 31 deutlich. Es wäre auch möglich, auf die Vorsprünge 29 und 31 zu verzichten und die Sperrglieder 19 als einfache prismatische Körper mit der beschriebenen Aussparung 21 herzustellen.

Eine charakteristische Größe G ist in der Figur 4 ebenfalls eingezeichnet. Diese charakteristische Größe G entspricht dem Maß, das ein Sperrglied 19 in der Linearführung beansprucht. Diese charakteristische Größe G ist in aller Regel gleich groß wie ein Rastermaß, das für Einbauten in dem Korpus 12 des Möbels 1 vorgesehen ist. Übliche Rastermaße sind 25 mm bei Betriebseinrichtungen, so dass das Sperrglied 19 häufig eine charakteristische Größe G von 25 mm aufweist.

In der Figur 5 sind zwei Nocken 23.1 und 23.2 dargestellt, die auf einem dem Zapfen 25 fixiert sind. Der Hub H beider Nocken ist in der Figur 5 dargestellt. Dieser Hub H ergibt sich, wenn die Nocken 23 um 90° gedreht werden.

Die Figur 6 zeigt eine Ansicht einer Linearführung 13 in der Ebene A-A gemäß Figur 3. In dieser Darstellung ist die charakteristische Größe G ebenfalls eingezeichnet.

An ihren Enden wird die Linearführung 13 beziehungsweise das C-Profil 15 durch Endanschläge 33 und 35 begrenzt. Der Weg, den die Sperrglieder 19 in dem C-Profil zurücklegen können, beträgt etwa G/2.

In der Figur 6 ist gut zu erkennen, wie die beiden Nocken 23 in die Aussparung 21 der jeweiligen Sperrglieder 19 passen, wenn die Schublade 3 geschlossen ist und somit das Möbelelement seine Endposition erreicht hat. Die Nocken 23 befinden sich knapp unterhalb des kreisförmigen segmentförmigen oberen Endes des Aussparung 21.

In den Figuren 6 und 7 wird jeweils von oben und unten gesprochen. In der Praxis werden die erfindungsgemäßen Auszugsicherungen so wie in den Figuren 6 und 7 dargestellt montiert, weil dadurch die Sperrglieder 19 schwerkraftunterstützt ohne äußeres Zutun in die in Figuren 6 und 7 dargestellten Positionen gelangen.

Es wäre auch eine andere Ausrichtung möglich. Allerdings ist, dann häufig eine Rückstellfeder (nicht dargestellt) erforderlich, um die Sperrglieder 19 immer in eine definierte Position zu bringen.

In Figur 7 ist die Situation dargestellt, wenn das Möbelelement, welches zu dem mittleren Sperrglied 19 gehört, aus dem Korpus herausgezogen wurde. Durch das Ausziehen des Möbelelements 3 aus dem Korpus 12 wird der Zapfen 25 um etwa 90° und mit ihm auch die Nocken 23 um 90° verdreht. Das Verdrehen des mittleren Zapfens 25.2 hat zur Folge, dass das Sperrglied 19.2 gegenüber der in Figur 6 dargestellten Position nach oben bewegt wird. Der Verstellweg entspricht dem Hub H des ersten Nockens 23.1.

Das oberhalb des Sperrglieds 19.2 befindliche dritte Sperrglied 19.3 wird ebenfalls angehoben, weil es auf dem zweiten Sperrglied 19.3 aufliegt. Dies bedeutet, dass nunmehr die Nocken 23, die sich in der Aussparung 21 des dritten Sperrglieds 19.3 befinden, nicht mehr verdreht werden können, weil die Oberkante des zweiten Sperrglieds 19.2 eine solche Drehbewegung verhindert. Weil jedoch die Nocken 23 über den Zapfen 25 und dem Kurbelzapfen 27 gekoppelt sind, ist es nun nicht mehr möglich, das dem dritten Sperrglied 19.3 zugeordnete Möbelelement (nicht dargestellt) aus dem Korpus herauszuziehen.

Unterhalb des zweiten Sperrglieds 19.2 wird das erste Sperrglied 19.1 durch den zweiten Nocken 23.2 arretiert. Somit können auch die Nocken 23, die sich in der Aussparung 21.1 des ersten Sperrglieds befinden, nicht mehr verdreht werden, so dass auch das zu diesem ersten Sperrglied 19.1 befindliche Möbelelement nicht mehr aus dem Korpus herausgezogen werden kann. In anderen Worten:

Durch das Verdrehen eines Zapfens 35 und der darauf angeordneten Nocken 23.1 und 23.2 wird eine Drehbewegung der zu den anderen Möbelelementen gehörenden Zapfen 25.3 beziehungsweise 25.1 unterbunden. Dies bedeutet gleichzeitig auch, dass die zu den anderen Zapfen 25.3 beziehungsweise 25.1 gehörenden Möbelelemente nicht mehr ausgezogen werden können.

Dies soll anhand der Figuren 8 und 9 noch etwas detaillierter dargestellt werden. In Figur 8a sind ein Zapfen 25 mit zwei Nocken 23.1 und 23.2 sowie einem Kurbelzapfen 27 in einer ersten Position in einer Ansicht von oben und einer Ansicht von vorne dargestellt. Als strichpunktierter Kreis ist konzentrisch zu der Drehachse des Zapfens 25 die Bahn des Kurbelzapfens 27 angedeutet, wenn sich der Zapfen 25 dreht.

In der in Figur 8a dargestellten Position hat der Kurbelzapfen 27 etwa die Position von 11 Uhr und die Nocken 23 sind etwa waagerecht ausgerichtet.

In der Figur 8b ist der Kurbelzapfen 27 um 90° im Uhrzeigersinn, das heißt auf etwa 2 Uhr verdreht dargestellt. Infolgedessen haben sich auch die starr mit dem Zapfen 25 verbundenen Nocken 23 und 90° verdreht, so dass sie nun in etwa vertikal ausgerichtet sind. Diese beiden in Figur 8a und 8b dargestellten Positionen der Nocken 23 entsprechen den in den Figuren 6 und 7 dargestellten Positionen der Nocken 23.

In der Figur 8 ist ein Betätigungselement, welches den Kurbelzapfen 27 betätigt, nicht dargestellt. Dies ist in der Figur 9 der Fall.

Das Betätigungselement 37 ist fest mit dem ausziehbaren Möbelelement (zum Beispiel eine nicht dargestellte Schublade 3) verbunden.

Das Betätigungselement weist eine Kulisse 39 auf, in die der Zapfen 27 einfahren kann. In der Figur 9b ist das nicht dargestellte Möbelelement teilweise aus dem Korpus herausgezogen worden. Infolgedessen hat sich das Betätigungselement 37 ebenfalls verglichen mit der in Figur 9a dargestellten Position nach rechts bewegt. Dabei hat die Kulisse 39 den Kurbelzapfen 27 um 90° verdreht. Eine weitere Bewegung/Drehbewegung des Kurbelzapfens 27 beziehungsweise des Zapfens 25 findet nicht statt, weil das Betätigungselement 37 nicht mehr mit dem Kurbelzapfen 27 gekoppelt ist.

Wenn jedoch die Schublade 3 geschlossen wird, dann bewegt sich das Betätigungselement 37 ausgehend von der in Figur 9b dargestellten Position wieder nach links, bis der Kurbelzapfen 27 in die Kulisse 39 einfädelt. Der Zapfen 25 und mit ihm die Nocken 23 werden bei der weiteren Bewegung des Betätigungselements 37 nach links bis an die in Figur 9a dargestellte Endposition wieder um 90° verdreht.

## Patentansprüche

1. Möbel umfassend einen Korpus (12) und ein aus dem Korpus (12) ausziehbares Möbelelement (3) sowie eine Auszugssicherung für das Möbelelement (3) wobei an dem Korpus (12) eine Linearführung (13) für mindestens zwei Sperrglieder (19) befestigt ist, wobei das einem Möbelelement (3) zugeordnete Sperrglied (19) in der Linearführung (13) verschiebbar ist, wenn das Möbelelement (3) eine erste Position einnimmt, wobei das einem Möbelelement (3) zugeordnete Sperrglied (19) in der Linearführung (13) verschoben wird und ein benachbartes Sperrglied (19) arretiert wird, wenn das Möbelelement (3) eine zweite Position einnimmt, wobei an dem Korpus (12) ein dem Möbelelement (3) zugeordneter Zapfen (25) mit zwei Nocken (23, 23.1, 23.2) drehbar gelagert ist, wobei die Sperrglieder (19) eine zu einer Seite hin offene Ausnehmung (21) aufweisen, wobei die Nocken (23, 23.1, 23.2) des Zapfens (25) in die Ausnehmung (21) eines Sperrglieds (19) ragen, wobei das einem Zapfen (25) zugeordnete Sperrglied (19) in der Linearführung (13) verschiebbar ist, wenn der Zapfen (25) eine erste Position einnimmt, und wobei das einem Zapfen (25) zugeordnete Sperrglied (19.3) von einem ersten Nocken (23.1) in der Linearführung (13) verschoben wird und ein benachbartes Sperrglied (19.1) von dem zweiten Nocken (23.2) arretiert wird, wenn der Zapfen (25) eine zweite Position einnimmt, wobei das Möbelelement (3) ein Betätigungselement (37) umfasst, und wobei das Betätigungselement (37) mit einem Kurbelzapfen (27) des Zapfens (25) zusammenwirkt, wobei das Möbelelement (3) mittels einer Teleskopführung (9, 11) oder einer Rollenführung an dem Korpus (12) ausziehbar befestigt ist, wobei die Teleskopführung (9, 11) oder die Rollenführung das Betätigungselement (37) für den Zapfen (25) umfasst, **dadurch gekennzeichnet, dass** der Zapfen (25) an seinem dem mindestens einen Nocken (23, 23.1, 23.2) entgegengesetzten Ende den Kurbelzapfen (27) aufweist, und dass der Kurbelzapfen (27) an einem mit dem Korpus (12) verbundenen Teil der Teleskopführung (9, 11) oder Rollenführung angeordnet ist, und dass das Betätigungselement (37) eine Kulisse (39) aufweist, in die der Zapfen (27) einfährt, wenn das Möbelelement (3) geschlossen wird.

2. Möbel nach Anspruch 1, **dadurch gekennzeichnet, dass** der Zapfen (25) die erste Position einnimmt, wenn sich das Möbelelement (3) in einer Endlage befindet, und dass der Zapfen (25) die zweite Position einnimmt, wenn sich das Möbelelement (3) außerhalb der Endlage befindet.

3. Möbel nach einem der vorhergehenden Ansprüche, **dadurch gekennzeichnet, dass** die Linearführung (13) als C-Profil (15) ausgebildet ist.

4. Möbel nach einem der vorhergehenden Ansprüche, **dadurch gekennzeichnet, dass** in montiertem Zustand eine Längsachse der Linearführung (13) orthogonal zu einer Öffnungsrichtung (7) des ausziehbaren Möbelelements (3) verläuft.

5. Möbel nach einem der vorhergehenden Ansprüche, **dadurch gekennzeichnet, dass** die Sperrglieder (19) als Nutensteine ausgebildet sind.

6. Möbel nach einem der vorhergehenden Ansprüche, **dadurch gekennzeichnet, dass** die Linearführung (13) an mindestens einem Ende einen Endanschlag (25, 27) aufweist.

7. Möbel nach Anspruch 6, **dadurch gekennzeichnet,**
**dass** zwischen den Endanschlägen (25, 27) und den Sperrgliedern (45) ein Abstand (A) vorgesehen ist, der mit einem Hub (H) der Nocken (23, 23.1, 23.2) korrespondiert.

8. Möbel nach einem der vorhergehenden Ansprüche, **dadurch gekennzeichnet, dass** eine charakteristische Abmessung (G) der Sperrglieder (19) mit einem Rastermaß korrespondiert in dem das ausziehbare Möbelelement (3) in dem Korpus (12) montierbar ist.

9. Möbel nach einem der vorhergehenden Ansprüche, **dadurch gekennzeichnet, dass** der Hub (H) der Nocken (23, 23.1, 23.2) etwa halb so groß ist wie eine charakteristische Abmessung (G) der Sperrglieder (19) oder ein Rastermaß in dem das ausziehbare Möbelelement (3) in dem Korpus (12) montierbar ist.

10. Möbel nach einem der vorhergehenden Ansprüche, **dadurch gekennzeichnet, dass** das ausziehbare Möbelelement eine Schublade (3) oder ein Auszug eines Apothekerschranks ist.

11. Möbel nach Anspruch 10, **dadurch gekennzeichnet, dass** das Betätigungselement (37) Teil eines Selbsteinzugs und/oder einer Endlagendämpfung ist.

12. Möbel nach einem der vorhergehenden Ansprüche mit mindestens zwei ausziehbaren Möbelelementen (3), **dadurch gekennzeichnet, dass** mindestens eine, bevorzugt zwei Auszugsicherungen nach einem der vorhergehenden Ansprüche vorgesehen sind.

13. Möbel nach Anspruch 12, **dadurch gekennzeichnet, dass** das Möbel ein Werkzeugschrank, Rollcontainer oder Schrank ist.

## Claims

1. Item of furniture comprising a carcase (12) and a furniture element (3) which can be drawn out of the carcase (12) as well as a pull-out securing arrangement for the furniture element (3), wherein a linear guide (13) for at least two blocking members (19) is fixed to the carcase (12), wherein the blocking member (19) assigned to a furniture element (3) is displaceable within the linear guide (13) if the furniture element (3) assumes a first position, wherein the blocking member (19) assigned to a furniture element (3) is displaced within the linear guide (13) and an adjacent blocking member (19) is locked if the furniture element (3) assumes a second position, wherein a pin (25) with two cams (23, 23.1, 23.2) assigned to the furniture element (3) is mounted rotatably on the carcase (12), wherein the blocking members (19) have a recess (21) open at one side, wherein the cams (23, 23.1, 23.2) of the pin (25) project into the recess (21) of a blocking member (19), wherein the blocking member (19) assigned to a pin (25) is displaceable within the linear guide (13) if the pin (25) assumes a first position, and wherein the blocking member (19.3) of a first cam (23.1) assigned to a pin (25) is displaced within the linear guide (13) and an adjacent blocking member (19.1) of the second cam (23.2) is locked if the pin (25) assumes a second position, wherein the furniture element (3) includes an operating element (37), and wherein the operating element (37) interacts with a crank pin (27) of the pin (25), wherein the furniture element (3) is attached to the carcase (12) by means of a telescopic guide (9,11) or a roller guide so that it can be drawn out, wherein the telescopic guide (9, 11) or the roller guide comprises the operating element (37) for the pin (25), **characterised in that** the pin (25) has a crank pin (27) on its end opposite the at least one cam (23, 23.1, 23.2), and that the crank pin (27) is arranged on a part of the telescopic guide (9, 11) or roller guide connected with the carcase (12), and that the operating element (37) has a track (39) into which the pin enters when the furniture element (3) is closed.

2. Item of furniture according to claim 1, **characterised in that** the pin (25) assumes the first position if the furniture element (3) is located in an end position, and that the pin (25) assumes the second position if the furniture element (3) is located outside of the end position.

3. Item of furniture according to one of the preceding claims, **characterised in that** the linear guide (13) is designed as a C-profile (15).

4. Item of furniture according to one of the preceding claims, **characterised in that**, in the assembled state, a longitudinal axis of the linear guide (13) runs at right angles to an opening direction (7) of the extendable furniture element (3).

5. Item of furniture according to one of the preceding claims, **characterised in that** the blocking members (19) are designed as sliding blocks.

6. Item of furniture according to one of the preceding claims, **characterised in that** the linear guide (13) has an end limit stop (25, 27) on at least one end.

7. Item of furniture according to claim 6, **characterised in that** a distance (A) is provided between the end limit stops (25, 27) and the blocking members (45) which corresponds to a stroke (H) of the cam (23, 23.1, 23.2).

8. Item of furniture according to one of the preceding claims, **characterised in that** a characteristic dimension (G) of the blocking members (19) corresponds to a modular dimension in which the extendable furniture element (3) can be mounted in the carcase (12).

9. Item of furniture according to one of the preceding claims, **characterised in that** the stroke (H) of the cam (23, 23.1, 23.2) is around half as great as a characteristic dimension (G) of the blocking members (19) or a modular dimension in which the extendable furniture element (3) can be mounted in the carcase (12).

10. Item of furniture according to one of the preceding claims, **characterised in that** the extendable furniture element is a drawer (3) or a pull-out compartment of a pharmacist's cabinet.

11. Item of furniture according to claim 10, **characterised in that** the operating element (37) is part of a self-closing and/or end position damping mechanism.

12. Item of furniture according to one of the preceding claims with at least one two extendable furniture elements (3), **characterised in that** at least one, preferably two pull-out stops according to one of the preceding claims are provided.

13. Item of furniture according to claim 12, **characterised in that** the item of furniture is a tool cabinet, a roller cabinet or cupboard.

## Revendications

1. Meuble comprenant un corps (12) et un élément de meuble (3) pouvant être coulissé hors du corps (12), ainsi qu'une sécurité de coulissement pour l'élément de meuble (3), dans lequel un guide linéaire (13) est fixé au corps (12) pour au moins deux éléments de verrouillage (19), dans lequel l'élément de verrouillage (19) associé à un élément de meuble (3) peut être déplacé dans le guide linéaire (13) lorsque l'élément de meuble (3) prend une première position, dans lequel l'élément de verrouillage (19) associé à un élément de meuble (3) va être déplacé dans le guide linéaire (13) et un élément de verrouillage (19) adjacent va être arrêté lorsque l'élément de meuble (3) prend une seconde position, dans lequel un tourillon (25) associé à l'élément de verrouillage (19) est monté de manière rotative sur le corps (12) avec deux cames (23, 23.1, 23.2), dans lequel les éléments de verrouillage (19) présentent un évidement (21) ouvert vers un côté, dans lequel les cames (23, 23.1, 23.2) du tourillon (25) font saillie dans l'évidement (21) d'un élément de verrouillage (19), dans lequel l'élément de verrouillage (19) associé à un tourillon (25) dans le guide linéaire (13) peut coulisser lorsque le tourillon (25) prend une première position, et dans lequel l'élément de verrouillage (19.3) associé à un tourillon (25) va être déplacé dans le guide linéaire (13) via une première came (23.1), et un élément de verrouillage (19.1) adjacent va être arrêté par la seconde came (23.2), lorsque le tourillon (25) prend une seconde position, dans lequel l'élément de meuble (3) comprend un élément d'actionnement (37), et dans lequel l'élément d'actionnement (37) coopère avec un maneton (27) du tourillon (25), dans lequel l'élément de meuble (3) est monté coulissant par rapport au corps (12) par l'intermédiaire d'une glissière télescopique (9, 11) ou d'un guide à galets, dans lequel la glissière télescopique (9, 11) ou le guide à galets comprend l'élément d'actionnement (37) pour le tourillon (25), **caractérisé en ce que** le tourillon (25) comporte le maneton (27) à son extrémité opposée à l'au moins une came (23, 23.1, 23.2), et **en ce que** le maneton (27) est agencé sur une partie liée au corps (12) de la glissière télescopique (9, 11) ou du guide à galets, et **en ce que** l'élément d'actionnement (37) comporte une coulisse (39) dans laquelle le maneton (27) est introduit lorsque l'élément de meuble (3) est fermé.

2. Meuble selon la revendication 1, **caractérisé en ce que** le tourillon (25) prend la première position lorsque l'élément de meuble (3) se trouve dans une position d'extrémité, et **en ce que** le tourillon (25) prend la seconde position lorsque l'élément de meuble (3) se trouve à l'extérieur de la position d'extrémité.

3. Meuble selon l'une quelconque des revendications précédentes, **caractérisé en ce que** le guide linéaire (13) est réalisé sous forme d'un profilé en C (15).

4. Meuble selon l'une quelconque des revendications précédentes, **caractérisé en ce que** dans l'état monté, un axe longitudinal du guide linéaire (13) s'étend orthogonalement à une direction d'ouverture (7) de l'élément de meuble (3) pouvant coulisser.

5. Meuble selon l'une quelconque des revendications précédentes, **caractérisé en ce que** les éléments de verrouillage (19) sont réalisés sous la forme de coulisseaux.

6. Meuble selon l'une quelconque des revendications précédentes, **caractérisé en ce que** le guide linéaire (13) présente une butée d'extrémité (25, 27) à au moins une extrémité.

7. Meuble selon la revendication 6, **caractérisé en ce qu'**une distance (A) est prévue entre les butées d'extrémité (25, 27) et les éléments de verrouillage (45), qui correspond à une course (H) des cames (23, 23.1, 23.2).

8. Meuble selon l'une quelconque des revendications précédentes, **caractérisé en ce qu'**une dimension caractéristique (G) des éléments de verrouillage (19) correspond à un espacement dans lequel l'élément de meuble (3) coulissant peut être monté dans le corps (12).

9. Meuble selon l'une quelconque des revendications précédentes, **caractérisé en ce que** la course (H) des cames (23, 23.1, 23.2) est d'environ la moitié de la taille d'une dimension caractéristique (G) des éléments de verrouillage (19) ou d'un espacement dans lequel l'élément de meuble (3) coulissant peut être monté dans le corps (12).

10. Meuble selon l'une quelconque des revendications précédentes, **caractérisé en ce que** l'élément de meuble coulissant est un tiroir (3) ou une tablette d'une armoire de pharmacie.

11. Meuble selon la revendication 10, **caractérisé en ce que** l'élément d'actionnement (37) est une partie d'une fermeture autonome et/ou d'un amortisseur de fin de course.

12. Meuble selon l'une quelconque des revendications précédentes avec au moins deux éléments de meuble (3) pouvant coulisser, **caractérisé en ce qu'**au moins une, de préférence deux sécurités de coulissement selon l'une quelconque des revendications précédentes sont prévues.

13. Meuble selon la revendication 12, **caractérisé en ce que** le meuble est une armoire à outils, un conteneur roulant ou une armoire.
